# EUROPÄISCHE PATENTSCHRIFT

(11) **EP 4 086 442 B1**
(45) Veröffentlichungstag und Bekanntmachung des Hinweises auf die Patenterteilung: **08.01.2025**
(21) Anmeldenummer: 22171276.3
(22) Anmeldetag: 03.05.2022
(51) Int. Cl.: F02B 63/04, F02M 37/00

(54) **KASKADIERENDES AUFFANGWANNENSYSTEM**
CASCADING COLLECTION TANK SYSTEM
SYSTÈME DE BAC DE COLLECTE EN CASCADE

(30) Priorität: 07.05.2021 DE 202021102509 U
(43) Veröffentlichungstag der Anmeldung: 09.11.2022
(73) Patentinhaber: Kleesattel, Michael, 73529 Schwäbisch Gmünd (DE); Rapp, Michael, 73037 Göppingen (DE); BGG Deutschland GmbH, 63801 Kleinostheim (DE)
(72) Erfinder: Kleesattel, Michael, 73529 Schwäbisch Gmünd (DE); Rapp, Michael, 73037 Göppingen (DE)
(74) Vertreter: Lermer, Christoph

(56) Entgegenhaltungen:
- AU-A1- 2019 203 882
- JP-A- 2012 219 705
- US-B2- 10 962 310
- US-B2- 6 520 124

## Beschreibung

### TECHNISCHES GEBIET

Die Erfindung bezieht sich auf ein Auffangsystem zum Auffangen von Betriebsstoffen, insbesondere Kraftstoff, eines Systems mit einem kraftstoffbetriebenen Generator.

### STAND DER TECHNIK

Es ist eine Vielzahl von kraftstoffbetriebenen Generatoren zur Erzeugung von Strom bekannt. Diese werden vor allem dort verwendet, wo kein stationärer Stromanschluss vorhanden ist, das Stromnetz instabil ist oder eine Stromversorgung auf jeden Fall gewährleistet sein muss. Ein entsprechender Generator ist z. B. aus JP 2012-219705 A bekannt. In der Regel muss der Kraftstofftank oberhalb des Generators angeordnet sein, um den notwendigen statischen Vordruck für die Versorgung des Generators mit Kraftstoff auch bei Leckagen in der Zuleitung zu gewährleisten. Es stellt sich hierbei jedoch das Problem, dass der Generator infolge der Wärme-/Hitzeentwicklung beim Betrieb unter keinen Umständen in Kontakt mit austretendem Kraftstoff kommen darf, da die Gefahr eines Brandes besteht. Daneben kann der Tank durch die Anordnung des Tanks und der Zuleitung zum Generator in der Regel nur einwandig ausgeführt sein.

Hierzu bestehen zahlreiche Sicherheitsbestimmungen wie z.B. die ISO 8528-12:1997(E), DIN 6280, VDS CEA 4001

Von daher gibt es Vorrichtungen, die ein Auffangen des Kraftstoffs ermöglichen. Bei diesen Auffangvorrichtungen besteht jedoch der Nachteil, dass diese mit einem hohen baulichen Aufwand verbunden sind. Außerdem müssen aufgrund hoher Sicherheitsanforderungen bestimmte konstruktive Vorgaben eingehalten werden, beispielsweise eine hohe Kapazität des Auffangvolumen bereitgestellt werden.

### AUFGABE DER ERFINDUNG

Aufgabe der Erfindung ist es von daher, ein Auffangsystem mit einfacher Struktur bereitzustellten, das geeignet ist, austretenden Kraftstoff vollständig aufzufangen.

### TECHNISCHE LÖSUNG

Diese Aufgabe wird durch ein Auffangsystem nach Anspruch 1 und ein System nach Anspruch 11 gelöst. Vorteilhafte Ausführungsformen sind Gegenstand der abhängigen Ansprüche.

Die erfindungsgemäße Ablagevorrichtung zum Auffangen von Betriebsstoffen, insbesondere Kraftstoff, eines Systems mit einem kraftstoffbetriebenen Generator, umfasst einen ersten Auffangbehälter mit einem Volumen V1 und einen zweiten Auffangbehälter mit einem Volumen V2, einen Kraftstoffbehälter mit einem Volumen K, und einen Generator, wobei der erste Auffangbehälter unter dem Kraftstoffbehälter und oberhalb des Generators angeordnet ist, das Volumen V1 zur Aufnahme einer Menge M eines aus dem Kraftstoffbehälter austretenden Kraftstoffs geeignet ist, und wobei der zweite Auffangbehälter unter dem Generator angeordnet ist, und der erste Auffangbehälter mit dem zweiten Auffangbehälter in Fluidverbindung steht, wobei der zweite Auffangbehälter geeignet ist, über die fluide Verbindung Kraftstoff von dem ersten Auffangbehälter aufzunehmen, der über die Menge M hinausgeht.

Die Menge M des Kraftstoffs entspricht einem Volumen V1, V2 der Auffangbehälter oder dem Volumen K des Kraftstoffbehälters.

Der Generator kann jede Verbrennungsmaschine sein, die geeignet ist, durch Verbrennung von Kraftstoff(en) Strom zu erzeugen.

Die Förderung bzw. die Weiterleitung des Kraftstoffs vom Kraftstoffbehälter zum Motor des Generators und zum Aufbau des erforderlichen Drucks erfolgt in der Regel durch eine Kraftstoffpumpe, bzw. ein Pumpensystem. Üblicherweise werden diese Kraftstoffpumpen mechanisch über den Motor angetrieben.

Der Aufbau der Kraftstoffversorgung sieht in der Regel wie folgt aus:
Die Kraftstoffleitung vom Tank führt zu einer mechanischen Vorförderpumpe am Motor. Im Anschluss folgt eine Hochdruckpumpe (z.B. je nach Ausführung eine Einspritzpumpe, Commonrail Pumpe oder Pumpe Düse). Denkbar ist aber auch eine (Kombinations-) Pumpe, die beide vorgenannten Funktionen erfüllt.

Die mechanische Vorförderpumpe ist geeignet, Kraftstoff aus einem Tank selbständig anzusaugen. Hierzu muss die Kraftstoffleitung gefüllt sein, damit ein sicherer Betrieb ermöglicht wird. Das wird durch den Tank über der Anlage sichergestellt.

Die Saugleistung (Selbstansaugung) der Pumpe ist in der Regel jedoch gering. Bei leergelaufener Leitung, oder Leck geschlagener Leitung steht überhaupt kein Kraftstoff oder kein Kraftstoff in ausreichender Menge zur Verfügung, um das System sicher zu starten.

Um den erforderlichen Druck für die Versorgung des Motors des Generators mit Kraftstoff zu gewährleisten, welcher vor allem für das Anlassen des Motors notwendig ist (geringe Drehzahl, geringe Pumpenleistung), muss der Kraftstoffbehälter in ausreichender Höhe über dem Generator liegen. Der Kraftstoffanschluss zum Generator ist folglich unterhalb am Kraftstoffbehälter angeordnet. Die Mindesthöhe beträgt in der Regel wenigstens 50 cm.

Durch den höherliegenden Kraftstofftank ergibt sich ein hydrostatischer Vordruck in der Leitung, die vom Kraftstofftank zum Generator führt. Bei einer kleinen Leckage an der Leitung erfolgt ein Kraftstoffaustritt. Dieser Verlust wird vom nachfließenden Kraftstoff wieder gefüllt. Die Leitung bleibt damit luftfrei und ein durch den Kraftstoffverlust verursachtes Startproblem ist nicht zu erwarten. In diesem Falle wird eine Leckage in Kauf genommen.

Bei bekannten Aggregateräumen wird der austretende Kraftstoff über einen Boden in Form einer Wanne aufgefangen. Bei einem Stromgenerator stellt sich jedoch das Problem, dass infolge der beschriebenen Anordnung des Kraftstofftanks über dem Generator, sich auch die Zuleitungen über dem Generator/ Motor befinden und somit die Möglichkeit des Kontakts mit heißen und elektrischen Bauteilen des Generators besteht. Aus diesem Grund darf auch aufgrund zahlreicher technischer Bestimmungen der Kraftstoffbehälter als sogenannter Servicetank / Servicebehälter (Tagestank) nicht direkt über dem Generator montiert werden, um Brandgefahr und elektrischen Schlag durch austretende Flüssigkeiten zu vermeiden. Dies führt zu erheblichen baulichen Einschränkungen.

Um eine Anordnung des Tanks über dem Generator zu gewährleisten, muss sämtlicher austretender Kraftstoff oberhalb des Generators aufgefangen werden können, was einen mindestens gleich großen Auffangbehälter wie der Tankinhalt erfordert. Dies ist mit erheblichen konstruktiven Schwierigkeiten wie z.B. Befestigung etc. verbunden.

Um diese Nachteile auszuräumen, ist der erste Auffangbehälter mit einem Volumen V1 im erfindungsgemäßen System unter dem Tank angeordnet und der zweite Auffangbehälter mit einem Volumen V2 ist unter dem Generator angeordnet und beide Behälter sind über eine Fluidverbindung verbunden, sodass Fluid vom ersten Auffangbehälter in den zweiten Auffangbehälter abfließen kann. Von daher kann der erste Auffangbehälter wesentlich kleiner gehalten werden als der zweite Auffangbehälter, was auch eine erhebliche bauliche Vereinfachung darstellt, da auf entsprechende Befestigungen verzichtet werden kann.

Der erste Auffangbehälter ist über dem zweiten Auffangbehälter in Form einer Kaskade angeordnet, d.h. aus dem ersten Auffangbehälter überfließendes Fluid wird über die Fluidverbindung in den zweiten Auffangbehälter geleitet.

In vorteilhafter Weise entspricht das Volumen V1 des ersten Auffangbehälters und das Volumen V2 des zweiten Auffangbehälters zusammen mindestens 120 Prozent des Volumens K des Kraftstoffbehälters. Es ergibt sich dadurch ein Sicherheitsvolumen von mindestens 20 Prozent über der Menge des Kraftstoffs, welches sicherstellt, dass im Fall eines vollständigen Austritts des Kraftstoffs aus dem Tank sämtlicher Kraftstoff aufgenommen werden kann. Daneben dient das Sicherheitsvolumen auch für die Aufnahme von weiteren Betriebsflüssigkeiten, wie z.B. Motoröl, Kühlflüssigkeit etc..

In bevorzugter Weise weist der Auffangbehälter einen Überlauf auf, an dem ein erstes Ende der Fluidverbindung zwischen dem ersten Auffangbehälter und dem zweiten Auffangbehälter angeordnet ist. Der Überlauf ist derart angeordnet, dass er bei Aufnahme von Kraftstoff, der das Volumen V1 des ersten Auffangbehälters übersteigt, weiteren Kraftstoff über die Fluidverbindung an den zweiten Auffangbehälter weiterleitet.

In einer besonderen Ausführung der Erfindung ist der zweite Auffangbehälter geeignet, aus dem Generator austretende Betriebsstoffe aufzunehmen. Neben der Übernahme des Kraftstoffs, der über das Volumen V1 des ersten Auffangbehälters hinausgeht und über die Fluidverbindung weitergeleitet wird, fängt der zweite Auffangbehälter infolge seiner Lage unter dem Generator austretende Betriebsstoffe des Generators auf

In vorteilhafter Weise weist der erste Auffangbehälter und/ oder der zweite Auffangbehälter eine Messvorrichtung auf, die geeignet ist, die Menge des aufgenommenen Betriebsstoffs zu detektieren. Die Messvorrichtung kann jede bekannte Vorrichtung sein, z.B. ein Schwimmer, elektrische Kontakte etc., die die aufgenommene Menge von Flüssigkeiten misst und ggf. an eine geeignete Anzeigevorrichtung weiterleitet. Dadurch kann die Funktion des Überlaufs durch Anzeige der aufgenommenen Menge unterstützt werden, da der Benutzer erkennt, dass Kraftstoff aufgenommen wurde und somit ein Leck im Tank oder der Zuleitung besteht.

Bevorzugt ist die Fluidverbindung ein Schlauch. Dadurch wird eine flexible Verbindung zwischen dem ersten Auffangbehälter und dem zweiten Auffangbehälter hergestellt. Denkbar sind auch andere Fluidverbindungen wie Rohre etc.

Erfindungsgemäß umfasst das System ein Gehäuse mit einem Zwischenboden, der einen ersten Bereich und einen zweiten Bereich definiert, wobei in dem ersten Bereich der erste Auffangbehälter und der Kraftstoffbehälter und im zweiten Bereich der zweite Auffangbehälter und der Generator angeordnet sind. Diese Anordnung entspricht einem Maschinenraum stationärer Stromerzeugungsgeneratoren, bei der durch den Zwischenboden eine räumliche Trennung von Kraftstofftank und Generator und den daran angeordneten Auffangbehältern hergestellt wird.

Bevorzugt ist der erste Auffangbehälter auf dem Zwischenboden unterhalb des Kraftstoffbehälters angeordnet.

In technisch vorteilhafter Weise ist der Kraftstoffbehälter mindestens 50 cm auf einem Niveau oberhalb des Generators angeordnet.

Die Anordnung kann dabei im Rahmen der Erfindung direkt über oder seitlich versetzt vom Generator erfolgen, je nach baulichen Gegebenheiten. Der Kraftstoffbehälter als Servicebehälter ist mit einem Abstand von 50 cm über dem Niveau der Einspritzpumpe angeordnet. Der Kraftstoffanschluss zum Motor ist unten am Behälter angeordnet. Durch den höherliegenden Kraftstofftank ergibt sich ein hydrostatischer Vordruck auf der Zuleitung zum Motor des Generators, um eine Versorgung des Generators mit Kraftstoff in jedem Fall zu gewährleisten.

Bevorzugt ist der erste Auffangbehälter über dem Generator angeordnet, und bildet eine Trennung des Kraftstoffbehälters und des Generators. Grundsätzlich sollen Generator und Kraftstoffbehälter voneinander getrennt sein, was erfindungsgemäß durch bauliche Trennung durch den bereits beschriebenen Zwischenboden erfolgt. Der erste Auffangbehälter kann derart unter dem Tank angeordnet sein, dass dieser den Generator vollständig oder für die relevanten Bauteile des Generators abdeckt, welche nicht in Kontakt mit Kraftstoff kommen dürfen, und somit eine Trennung zum Generator bildet.

Die Erfindung hat weiter ein System zum Gegenstand das einen kraftstoffbetriebenen Generator, einen Kraftstoffbehälter und ein Auffangsystem wie oben beschrieben umfasst.

Erfindungsgemäß ist der Kraftstoffbehälter wenigstens 50 cm oberhalb des Generators angeordnet. Durch diese Höhenlage wird in den Zufuhrleitungen zum Motor des Generators der erforderliche Druck erzielt, damit der Generator mit Kraftstoff unabhängig von weiteren Versorgungssystemen wie Pumpen etc. versorgt werden kann.

Erfindungsgemäß ist der erste Auffangbehälter unter dem Kraftstoffbehälter und oberhalb des Generators angeordnet. Der erste Auffangbehälter dient dem Auffangen von austretendem Kraftstoff, damit dieser nicht mit Bauteilen des Generators in Berührung kommen kann.

In vorteilhafter Weise ist der zweite Auffangbehälter unter dem Generator angeordnet.

Der zweite Auffangbehälter dient dem Auffangen von austretenden Betriebsstoffen des Generators und Kraftstoff, der über den Überlauf des ersten Auffangbehälters und die Fluidverbindung vom ersten Auffangbehälter weitergeleitet wird.

### KURZE BESCHREIBUNG DER FIGUREN

- Figur 1: Seitliche Querschnittsdarstellung entlang der Länge einer Auffangvorrichtung für einen kraftstoffbetriebenen Generator;
- Figur 2: Seitliche Querschnittsdarstellung entlang der Breite der Auffangvorrichtung für einen kraftstoffbetriebenen Generator gemäß Figur 1.

### BESCHREIBUNG EINES BEVORZUGTEN AUSFÜHRUNGSBEISPIELS

Nachfolgend wird die Erfindung anhand eines konkreten Ausführungsbeispiels beschrieben.

Die Figuren 1 und 2 zeigen ein Auffangsystem 1, als Teil eines Gesamtsystems 8, für eine Verbrennungsmaschine für einen Generator 5 zur Stromerzeugung. Der Kraftstoff für die Verbrennungsmaschine ist in einem Kraftstoffbehälter 4 gelagert.

Das Auffangsystem 1 ist in einem Gehäuse 7 angeordnet. Der von dem Gehäuse 7 gebildete Maschinenraum ist durch einen Zwischenboden 6 in zwei Bereiche, einen unteren Bereich 71 und einen oberen Bereich 72 geteilt. Im unteren Bereich 71 befindet sich der Generator 5. Im oberen Bereich 72 befindet sich der Kraftstoffbehälter 4.

Der Kraftstoffbehälter 4 mit einem Volumen K als sogenannter Servicetank/ Servicebehälter (Tagestank) ist mit einem Abstand von ca. 0,5 Meter über dem Niveau der Einspritzpumpe des Generators 5 angeordnet. Der Kraftstoffanschluss zum Motor des Generators 5 ist unten am Kraftstoffbehälter 4 angeordnet. Durch den höherliegenden Kraftstoff ergibt sich ein hydrostatischer Vordruck in der Kraftstoffzuführungsleitung. Bei einer kleinen Leckage an der Leitung erfolgt ein Kraftstoffaustritt. Dieser Verlust wird vom nachfließenden Kraftstoff wieder gefüllt. Die Leitung bleibt luftfrei und ein Startproblem des Motors bzgl. Kraftstoffverlust ist nicht zu erwarten. In diesem Falle wird eine Leckage in Kauf genommen.

Auf dem Zwischenboden 6 im oberen Bereich 72 befindet sich ein erster Auffangbehälter 2 mit einem Volumen V1 als obere Auffangwanne/ Tropfwanne. In diesem ersten Auffangbehälter 2 wird der höhergesetzte Kraftstoffbehälter 4 (damit die Tankentnahme von unten möglich ist) aufgesetzt. Über stirnseitige Öffnungen (nicht dargestellt) ist der Kraftstoffbehälter 4 zur Prüfung und Inspektion einsehbar.

Im unteren Bereich 71 unterhalb des Generators 5 befindet sich mit dem zweiten Auffangbehälter 3 mit einem Volumen V2 eine weitere Auffangwanne, die zum Auffangen für alle Flüssigkeiten aus dem Generator 4 und dem Kraftstoffbehälter 4 geeignet ist.

An dem oberen ersten Auffangbehälter 2 befindet sich ein Überlauf/Ablauf, der über eine Fluidverbindung in Form einer Leitung/ eines Schlauchs (nicht dargestellt) direkt in den unteren zweiten Auffangbehälter 3 führt.

Bei einer Leckage im oberen Bereich beginnt das Sammeln von austretendem Kraftstoff mit einer Menge M (welche ggf. auch elektronisch detektiert wird) in dem oberen ersten Auffangbehälter 2. Wird die Leckage größer, bzw. übersteigt die Menge M des aufgefangenen Kraftstoffs das Volumen V1 des ersten Auffangbehälters 2, läuft die Flüssigkeit kaskardenartig in den zweiten Auffangbehälter 3 unter dem Generator 5 (ggf. auch hier elektronische Detektion der Menge der aufgefangenen Flüssigkeit).

Das Fassungsvermögen bzw. Volumen K des Kraftstoffbehälters 4 beträgt im vorliegenden Beispiel 600 Liter. Das Fassungsvermögen bzw. Volumen V1 des ersten Auffangbehälts 2 beträgt ca. 60 Liter und das Fassungsvermögen bzw. Volumen V2 des zweiten Auffangbehälters 3 beträgt ca. 660 Liter. Von daher sind die beiden Auffangbehälter in der Lage rund 720 Liter, also 120 Prozent des Fassungsvermögens des Kraftstoffbehälters 4 aufzunehmen, was eine ausreichende Sicherheit darstellt, den vollständigen Kraftstoff mit ggf. weiteren Betriebsstoffen aufzunehmen.

Damit kann vermieden werden, dass ein oberhalb des Generators liegender Auffangbehälter derart groß ausgebildet sein muss, dass er den vollständigen Tankinhalt des Kraftstoffbehälters 4, inklusive eines zusätzlichen Sicherheitsvolumens, aufnehmen kann.

## Patentansprüche

1. Auffangsystem (1) zur Bildung eines Maschinenraums eines stationären Stromerzeugungsgenerators und zum Auffangen von Betriebsstoffen, insbesondere Kraftstoff, umfassend einen ersten Auffangbehälter (2) mit einem Volumen V1, und einen zweiten Auffangbehälter (3) mit einem Volumen V2, einen Kraftstoffbehälter (4) mit einem Volumen K, und einen Generator (5) mit einem kraftstoffbetriebenen Motor, und ein Gehäuse (7) mit einem Zwischenboden (6), der einen ersten oberen Bereich (71) und einen zweiten unteren Bereich (72) definiert, wobei in dem ersten oberen Bereich (71) der erste Auffangbehälter (2) und der Kraftstoffbehälter (4) und im zweiten unteren Bereich (72) der zweite Auffangbehälter (2) und der Generator (5) mit dem kraftstoffbetriebenen Motor angeordnet sind, wobei durch den Zwischenboden (6) eine räumliche Trennung von Kraftstoffbehälter (4) und Generator (5) und den daran angeordneten Auffangbehältern (2; 3) hergestellt wird, wobei der erste Auffangbehälter (2) unter dem Kraftstoffbehälter (4) und oberhalb des Generators (5) angeordnet ist und eine Trennung des Kraftstoffbehälters (4) und des Generators (5) bildet, wobei das Volumen V1 zur Aufnahme einer Menge M eines aus dem Kraftstoffbehälter (4) austretenden Kraftstoffs geeignet ist, und wobei der zweite Auffangbehälter (3) unter dem Generator (5) angeordnet ist, und der erste Auffangbehälter (2) mit dem zweiten Auffangbehälter (3) in einer Fluidverbindung steht,
wobei der zweite Auffangbehälter (3) geeignet ist, über die Fluidverbindung Kraftstoff von dem ersten Auffangbehälter (2) aufzunehmen, der über die Menge M hinausgeht
wobei der Kraftstoffbehälter (4) über dem Motor des Generators (5) angeordnet ist, und wobei ein Kraftstoffanschluss zum Motor des Generators (5) unten am Kraftstoffbehälter (4) angeordnet ist und wobei der Kraftstoffbehälter (4) mit einem Abstand von mindestens 50 cm oberhalb des Niveaus einer Einspritzpumpe des Generators (5) angeordnet ist, um den erforderlichen Druck für die Versorgung des Motors des Generators (5) mit Kraftstoff zu gewährleisten.

2. Auffangsystem (1) nach Anspruch 1, wobei das Volumen V1 des ersten Auffangbehälters (2) und das Volumen V2 des zweiten Auffangbehälters (3) zusammen mindestens 120 Prozent des Volumens K des Kraftstoffbehälters (4) entsprechen.

3. Auffangsystem (1) nach einem der vorangegangenen Ansprüche, wobei der erste Auffangbehälter (2) einen Überlauf aufweist, an dem ein erstes Ende der Fluidverbindung zwischen dem ersten Auffangbehälter und dem zweiten Auffangbehälter (3) angeordnet ist.

4. Auffangsystem (1) nach einem der vorangegangenen Ansprüche, wobei der zweite Auffangbehälter (3) geeignet ist, aus dem Generator (5) austretende Betriebsstoffe aufzunehmen.

5. Auffangsystem (1) nach einem der vorangegangenen Ansprüche, wobei der erste Auffangbehälter (2) und/ oder der zweite Auffangbehälter (3) eine Messvorrichtung aufweist, die geeignet ist, die Menge des aufgenommenen Betriebsstoffs zu detektieren.

6. Auffangsystem (1) nach einem der vorangegangenen Ansprüche, wobei die Fluidverbindung ein Schlauch ist.

7. Auffangsystem (1) nach einem der vorangegangenen Ansprüche, wobei der erste Auffangbehälter (2) auf dem Zwischenboden (6) unterhalb des Kraftstoffbehälters (4) angeordnet ist.

8. Auffangsystem (1) nach einem der vorangegangenen Ansprüche, wobei der erste Auffangbehälter (2) direkt über dem Generator (5) angeordnet ist, und eine Trennung des Kraftstoffbehälters (4) und des Generators (5) bildet.

## Claims

1. Collection system (1) for forming a machine room of a stationary power generator and for collecting operating materials, in particular fuel, comprising a first collection container (2) with a volume V1, and a second collection container (3) with a volume V2, a fuel container (4) with a volume K, and a generator (5) with a fuel-powered motor, and a housing (7) with a intermediate base (6) which defines a first upper area (71) and a second lower area (72), wherein the first collection container (2) and the fuel container (4) being arranged in the first upper area (71) and the second collection container (2) and the generator (5) with the fuel-powered motor are arranged in the second lower area (72), wherein a spatial separation of the fuel container (4) and generator (5) and the collection containers (2; 3) arranged thereon is formed by the intermediate base (6), wherein the first collection container (2) is arranged under the fuel container (4) and above the generator (5) and forms a separation of the fuel fuel container (4) and the generator (5), wherein the volume V1 is configured for receiving a quantity M of fuel leaking from the fuel container (4), and the second collection container (3) being arranged under the generator (5), and the first collection container (2) being in fluid communication with the second collection container (3),
wherein the second collection container (3) is configured for receiving fuel from the first collection container (2) via the fluid connection, which fuel exceeds the quantity M
wherein the fuel container (4) is arranged above the motor of the generator (5), and wherein a fuel connection to the motor of the generator (5) is arranged at the bottom of the fuel container (4) and wherein the fuel container (4) is arranged at a distance of at least 50 cm above the level of an injection pump of the generator (5), for ensuring the pressure required for supplying the motor of the generator (5) with fuel.

2. Collection system (1) according to claim 1, wherein the volume V1 of the first collection container (2) and the volume V2 of the second collection container (3) together correspond to at least 120 percent of the volume K of the fuel container (4).

3. Collection system (1) according to one of the preceding claims, wherein the first collection container (2) has an overflow having a first end of the fluid connection between the first collection container and the second collection container (3).

4. Collection system (1) according to any of the previous claims, wherein the second collection container (3) is configured for receiving operating materials emerging from the generator (5).

5. Collection system (1) according to any of the previous claims, wherein the first collection container (2) and/or the second collection container (3) has a measuring device, configured for detecting the quantity of operating material received.

6. Collection system (1) according to any of the previous claims, wherein the fluid connection is a hose.

7. Collection system (1) according to any of the previous claims, wherein the first collection container (2) is arranged on the intermediate base (6) below the fuel container (4).

8. Collection system (1) according to any of the previous claims, wherein the first collection container (2) is arranged directly above the generator (5), and forms a partition between the fuel container (4) and the generator (5).

## Revendications

1. Système de collecte (1) pour former une salle des machines d'un générateur de courant stationnaire et pour collecter des matières consommables, en particulier du carburant, comprenant un premier récipient de collecte (2) avec un volume V1, et un deuxième récipient de collecte (3) avec un volume V2, un réservoir de carburant (4) avec un volume K, et un générateur (5) avec un moteur fonctionnant au carburant, et un boîtier (7) avec un fond intermédiaire (6), qui définit une première zone supérieure (71) et une deuxième zone inférieure (72), dans lequel le premier récipient de collecte (2) et le réservoir de carburant (4) étant disposés dans la première zone supérieure (71) et le deuxième récipient collecteur (2) et le générateur (5) avec le moteur fonctionnant au carburant étant disposés dans la deuxième zone inférieure (72), le fond intermédiaire (6) assurant une séparation spatiale du réservoir de carburant (4) et du générateur (5) et des récipients de collecte (2; 3), dans lequel le premier récipient de collecte (2) étant disposé sous le réservoir de carburant (4) et au-dessus de le générateur (5) et formant une séparation du réservoir de carburant (4) et du générateur (5), le volume V1 étant adapté pour recevoir une quantité M d'un carburant s'échappant du réservoir de carburant (4), et le deuxième récipient de collecte (3) étant disposé sous le générateur (5), et le premier récipient de collecte (2) étant en communication fluidique avec le deuxième récipient de collecte (3),
le deuxième récipient de collecte (3) étant apte à recevoir, par l'intermédiaire de la communication fluidique, du carburant provenant du premier récipient de collecte (2), en quantité supérieure à la quantité M
dans lequel le réservoir de carburant (4) est disposé au-dessus du moteur du générateur (5), et dans lequel un raccordement de carburant au moteur du générateur (5) est disposé en bas du réservoir de carburant (4), et dans lequel le réservoir de carburant (4) est disposé à une distance d'au moins 50 cm au-dessus du niveau d'une pompe d'injection du générateur (5), afin d'assurer la pression nécessaire pour l'alimentation en carburant du moteur du générateur (5).

2. Système de collecte (1) selon la revendication 1, dans lequel le volume V1 du premier récipient de collecte (2) et le volume V2 du deuxième récipient de collecte (3) correspondent ensemble à au moins 120 pour cent du volume K du réservoir de carburant (4).

3. Système de collecte (1) selon l'une quelconque des revendications précédentes, dans lequel le premier récipient de collecte (2) comporte un trop-plein au niveau duquel est disposée une première extrémité de la communication fluidique entre le premier récipient de collecte et le deuxième récipient de collecte (3).

4. Système de collecte (1) selon l'une quelconque des revendications précédentes, dans lequel le deuxième récipient de collecte (3) est apte à recevoir des fluides de service s'échappant du générateur (5).

5. Système de collecte (1) selon l'une quelconque des revendications précédentes, dans lequel le premier récipient de collecte (2) et/ou le deuxième récipient de collecte (3) comporte un dispositif de mesure apte à détecter la quantité de fluide de service collectée.

6. Système de collecte (1) selon l'une quelconque des revendications précédentes, dans lequel la liaison fluidique est un tuyau.

7. Système de collecte (1) selon l'une des revendications précédentes, dans lequel le premier récipient de collecte (2) est disposé sur le plancher intermédiaire (6) en dessous du réservoir de carburant (4).

8. Système de collecte (1) selon l'une des revendications précédentes, dans lequel le premier récipient de collecte (2) est disposé directement au-dessus du générateur (5), et forme une séparation entre le réservoir de carburant (4) et du générateur (5).
